# EUROPÄISCHE PATENTSCHRIFT

(11) **EP 0 173 045 B1**
(45) Veröffentlichungstag und Bekanntmachung des Hinweises auf die Patenterteilung: **28.12.1988**
(21) Anmeldenummer: 85108724.7
(22) Anmeldetag: 12.07.1985
(51) Int. Cl.: B21B 37/06

(54) **Planheitsregelung an Bandwalzengerüsten**
Flatness control in strip rolling stands
Commande de la planéité pour cages de cylindres à feuillards

(30) Priorität: 16.08.1984 DE 3430034
(43) Veröffentlichungstag der Anmeldung: 05.03.1986
(73) Patentinhaber: MANNESMANN Aktiengesellschaft, 40027 Düsseldorf (DE)
(72) Erfinder: Siemon, Bernhard, Dr.-Ing., D-4044 Kaarst (DE); Teichert, Heinz, Dipl.-Ing., D-4018 Langenfeld (DE)

(56) Entgegenhaltungen:
- EP-A- 0 108 379
- BBC-NACHRICHTEN, Band 62, Nr. 11, 1980, Seiten 451-456, Mannheim, DE; R. OBERHAUS: "Regelung der Bandplanheit in Kaltwalzwerken"

## Beschreibung

Die -Erfindung betrifft eine Planheitsregelung mit Messeinrichtungen zur Ermittlung der Walzkraft und Walzkraftänderung sowie Stelleinrichtungen zur Ausregelung von Planheitsfehlern ausgestatteten Bandwalzgerüsten nach Vorgabe von manuell oder automatisch abrufbaren SollWerten und durch ein Messsystem ermittelten, die Planheit erfassenden Ist-Werten.

Beim Walzen von Flachmaterial wird erst nach dem Anwalzen des Bandes bzw. nach der Einfädelphase die Walzgeschwindigkeiten auf die Betriebsgeschwindigkeiten erhöht. Bei den meisten Werkstoffen tritt mit der Änderung der Umformgeschwindigkeit auch eine Änderung der Form- änderungsfestigkeit ein, die zu berücksichtigen ist, weil eine sich ändernde Walzgeschwindigkeit eine Änderung der Walzkraft hervorruft. Durch diese Änderung der Walzkraft wird die Dicke des auslaufenden Bandes verändert, wenn nicht mit Hilfe der Walzkraft als Stellgrösse die Dicke des Bandes konstant gehalten wird. Weil die blosse Veränderung der Walzkraft nicht die sich ändernde elastische Verformung der Arbeits- oder Stützwalzen des Gerüstes berücksichtigt, so dass aufgrund der Verletzung des Profils des Bandquerschnittes eine Beeinträchtigung der Bandplanheit zu erwarten ist, genügt dies für die gestellten Qualitätsanforderungen allein jedoch nicht.

Es ist bekannt, dass durch geschlossene Regelkreise die Auswirkungen einer Walzkraftänderung auf die Bandplanheit ausgeregelt werden können, nachdem Planheitsfehler durch Planheitsmesssysteme erkannt sind. Solche Messsysteme beruhen auf der berührenden bzw. berührungslosen Ermittlung der Bandplanheit auf der Basis der Zugspannungsverteilung oder der Welligkeit des Bandes. Nachteilig ist es, dass die im Walzspalt erzeugten Änderungen der Bandplanheit aufgrund der Anordnung der Messsysteme erst im endlichen Abstand vom Walzspalt am auslaufenden Band gemessen werden können. Die bekannten Systeme sind zudem nur in der Lage, die im Walzspalt erzeugten Fehler integrierend zu erfassen, so dass die darauf beruhenden Regelkonzepte gegen kurzzeitige, bei Walzkraftänderungen z.B. aufgrund von Geschwindigkeits- änderungen oder Bandzugkraftschwankungen auftretende Fehler der Bandplanheit unempfindlich und ungeeignet sind. Aus diesem Grund werden beim Anwalzen bzw. beim Einfädeln des Bandes derart ausgerüstete Walzanlagen häufig ohne geschlossenen Regelkreis zur Planheitsregelung gefahren, d.h. der Bedienungsmann der Anlage greift, basierend auf seinen visuellen Eindrücken und Erfahrungen manuell in das System ein.

Ausgehend von den vorstehend beschriebenen Problemen und Nachteilen bekannter Regelkonzepte liegt der vorliegenden Erfindung die Aufgabe zugrunde, eine Planheitsregelung für Bandwalzgerüste zu schaffen, die bei Änderung der Walzkraft bzw. des Umformwiderstandes des zu walzenden Bandes ein konstante Planheit des Bandes sicherstellt.

Zur Lösung der Aufgabe wird erfindungsgemäss vorgeschlagen, dass dem Regelkreis der Planheitsregelung mittels einer Vorsteuerung ein durch die Walzkraftänderung bestimmter theoretisch oder durch Messreihen ermittelter Korrekturwert aufgeschaltet wird. Basierend auf der Erkenntnis, dass die Abhängigkeit zwischen der Walzkraft und der elastischen Verformung der Arbeits-, Zwischen- bzw. Stützwalzen und der plastischen Verformung des Walzgutes theoretisch mindestens näherungsweise ermittelbar ist, wird durch die Vorsteuerung die aufgrund des Abstandes zwischen Walzspalt und Planheitsmesssystem verursachte Trägheit bekannter Regelsysteme ausgeschaltet; die Planheitsfehler werden bereits am Ort ihres Entstehens kompensiert, so dass das Auftreten von Änderungen der Planheit des Bandes z.B. bei Geschwindigkeits- änderungen ausgeschlossen ist. Änderungen der Bandplanheit mit grossen Zeitverhalten, wie z.B. Änderungen des Profils des Vorbandes oderthermische Einflüsse, sind in vorteilhafter Weise weiterhin mit den bekannten Regelkonzepten der Bandplanheitsregelung zu begegnen.

Nach einem besonders günstigen Merkmal der Erfindung ist vorgesehen, dass der Korrekturwert über eine unter Berücksichtigung der konstruktiven Abmessungen des Walzgerüstes, der Breite und des Profiles des zu walzenden Bandes und der Walzkraft durch Simulationsrechnung erstellte Kennlinie ermittelt wird. Das vorgeschlagene Verfahren verwendet somit die Änderung der Walzkraft zur Vorsteuerung des Regelkreises der Bandplanheitsregelung mittels Kennlinien, indem unter Berücksichtigung der Bandgeometrie (Profil und Breite des einlaufenden Bandes) eine Biegekraftänderung der Arbeits-, Zwischen- oder Stützwalzen anhand der Kennlinien durch einen Prozessrechner bestimmt wird, mit der Vorgabe, bei Walzkraftänderungen die Konstanz des auslaufenden Bandprofiles zu gewährleisten. Die Simulationsrechnung wird anhand von Stichplandaten mit einem Rechenmodell auf einer EDV Anlage durchgeführt, mit dem durch Vergleich der theoretische ermittelten Bandprofile mit dem Soll-Bandprofil durch Näherungsverfahren diejenige Stellgrösse ermittelt wird, die zu einer bestmöglichen Übereinstimmung von Soll- und Ist-Bandprofilkurve des Walzgutes führt. Die z.B. so ermittelten Wertepaare Walzkraft/Biegekraft können nach Bandbreite und Stichen sortiert graphisch aufgetragen werden. Mit Hilfe eines Rechners können weiterhin Ausgleichs-Geradengleichungen ermittelt und aufgezeichnet werden, wobei sich gezeigt hat, dass die Abhängigkeit Walzkraft/Biegekraft in allen untersuchten Fällen sehr gut durch eine Geradengleichung darstellbar ist.

Nachfolgend wird die erfindungsgemässe Planheitsregelung anhand eines Block-Schaltbildes erläutert.

Mit 1 sind im dargestellten Block-Schaltbild die Arbeitswalzen eines Bandwalzgerüstes bezeichnet. Bei 3 ist eine Messrolle eines Messsystemes zur Erfassung der Bandplanheit bezeichnet, über die das ausgewalzte Band 4 geführt wird.

Das Bandwalzgerüst ist, wie bei 5 angedeutet, mit einer Messeinrichtung zur Erfassung der Walzkraft Fw bzw. der Walzkraftänderung Δfw ausgestattet. Des weiteren enthält das Walzgerüst Stelleinrichtungen 8 zur Ausregelung von Planheitsfehlern, wie bei S, F_{B}, Q und HC8 angedeutet ist.

Der bekannte Regelkreis bestand aus dem Messsystem für die Bandplanheit, das bei 6 angedeutet ist, dessen Messwert mit Soll-Kurven in der Planheitsregelung (bei 7 angedeutet), verglichen wurde und ggfs. ein Signal an die Stelleinrichtungen zur Ausregelung von Planheitsfehlern (bei 8 angedeutet), abgegeben wurde. In diesen Regelkreis konnte in der Anfahrphase des Bandes der Bedienungsmann, wie ebenfalls bei 2 angedeutet, eingreifen, um durch Veränderung der Walzkraft Planheitsfehler auszuregeln.

Die vorliegende Erfindung sieht hingegen vor, die bei 9 angedeutete Vorsteuerung zu verwenden, um mittels vorgegebener, durch Simulationsrechnung erstellter Kennlinien einen durch Walzkraftänderung ΔFw bestimmten Korrekturwert dem bekannten Regelsystem aufzuschalten, mit dem Planheitsfehler verzögerungsfrei ausgesteuert werden können. Der herkömmliche Regelkreis bleibt aufrechterhalten, so dass nach wie vor Änderungen der Bandplanheit mit grossen Zeitverhalten durch den herkömmlichen Regelkreis kompensiert werden können. Die erfindungsgemässe Vorsteuerung ist, obgleich sie während des gesamten Walzprozesses einsetzbar ist, in erster Linie geeignet, Bandplanheitsänderungen in der Einfädelphase beim Anwalzen des Bandes und beim Bandauslauf hervorgerufenen durch Geschwindigkeitsveränderungen zu kompensieren.

## Patentansprüche

1. Planheitsregelung an mit Messeinrichtungen zur Ermittlung der Walzkraft und Walzkraftänderung sowie Stelleinrichtungen zur Ausregelung von Planheitsfehlern ausgestatteten Bandwalzgerüsten nach Vorgabe von manuell oder automatisch abrufbaren Sollwerten und durch ein Messsystem ermittelten, die Planheit des Bandes erfassenden Ist-Werten, dadurch gekennzeichnet, dass dem Regelkreis der Planheitsregelung mittels einer Vorsteuerung ein durch die Walzkraftänderung bestimmter theoretisch oder durch Messreihen ermittelter Korrekturwert aufgeschaltet wird.

2. Planheitsregelung nach Anspruch 1, dadurch gekennzeichnet, dass der Korrekturwert über eine unter Berücksichtigung der konstruktiven Abmessungen des Walzgerüstes, der Walzkraft, sowie der Breite und des Profiles des zu walzenden Bandes durch Simulationsrechnung erstellte Kennlinie ermittelt wird.

## Claims

1. Flatness Control for strip mill stands featuring measuring facilities to register the rolling force and the variations thereof as well as adjusting equipment capable of eliminating shape deviations in accordance with manually or automatically callable set point values in conjunction with actual measured values relative to the strip flatness, characterized by: superimposing onto the strip flatness control loop a correctant based on the roll force variation as determined theoretically or in a series of measuring runs.

2. Flatness Control at strip mill stands, to Claim 1, characterized by: the correctant being derived from a characteristic curve simulation calculation duly considering the design dimensions of the mill stand and the rolling force as well as the width and contour of the strip to be rolled.

## Revendications

1. Régulation de planéité sur des cages de laminoir de bandes, équipées de dispositifs de mesure pour déterminer l'effort de laminage et la variation de cet effort, ainsi que de dispositifs de réglage pour la régulation de défauts de planéité après fourniture préalable de valeurs de consigne susceptibles d'être appelées manuellement ou automatiquement, et de valeurs réelles appréhendant la planéité de la bande et déterminées par un système de mesure, régulation caractérisée en ce qu'une valeur de correction, déterminée de façon théorique par la variation de l'effort de laminage, ou bien déterminée par des séries de mesures, est introduite au moyen d'une pré- commande dans le circuit de réglage de la régulation de planéité.

2. Régulation de planéité selon la revendication 1, caractérisée en ce que la valeur de correction est déterminée par l'intermédiaire d'une courbe caractéristique, établie par calcul de simulation, en tenant compte des dimensions de construction de la cage de laminoir, de l'effort de laminage, ainsi que de la largeur et du profil de la bande à laminer.
